# EUROPÄISCHE PATENTSCHRIFT

(11) **EP 0 820 861 B1**
(45) Veröffentlichungstag und Bekanntmachung des Hinweises auf die Patenterteilung: **04.10.2001**
(21) Anmeldenummer: 97112248.6
(22) Anmeldetag: 17.07.1997
(51) Int. Cl.: B41F 13/004, B41F 7/02, B41F 13/12, B41F 7/12

(54) **Druckeinheit**
Printing unit
Unité d'impression

(30) Priorität: 23.07.1996 DE 19629605
(43) Veröffentlichungstag der Anmeldung: 28.01.1998
(73) Patentinhaber: Koenig & Bauer Aktiengesellschaft, 97080 Würzburg (DE)
(72) Erfinder: Puschnerat, Helmut, 67591 Wachenheim (DE)

(56) Entgegenhaltungen:
- EP-A- 0 621 133
- EP-A- 0 699 524
- WO-A-95/24314
- DE-A- 2 924 616
- DE-U- 29 608 990
- US-A- 4 072 104

## Beschreibung

Die Erfindung betrifft eine Druckeinheit gemäß dem Oberbegriff des Anspruches 1.

Durch die EP 0 644 048 A2 ist eine Rotationsdruckmaschine mit Gummi- und Plattenzylindern bekannt. Diese Gummi- und Plattenzylinder sind paarweise durch eine mechanische Kopplung für ihren gemeinsamen Antrieb zu Zylindergruppen zusammengefaßt. Eine solche Zylindergruppe wird jeweils von einem eigenen Antriebsmotor angetrieben.

Die WO 95/24314 offenbart eine Brückendruckeinheit, die von einem separaten Antriebsmotor angetrieben wird. Dabei sind die Plattenzylinder jeweils mit einem eigenen Hilfsantriebsmotor für Wartungszwecke versehen.

Die US 40 72 104 A zeigt Druckeinheiten, deren Antrieb über eine gemeinsame Längswelle erfolgt. Alle Zylinder der Druckeinheiten sind mittels Zahnräder formschlüssig verbunden. Gummi- und Plattenzylinder sind über ein Harmonic-Drive-Getriebe zur Umfangsregisterverstellung verbunden.

Die EP 06 99 524 A2 beschreibt Varianten für den Antrieb von Druckeinheiten.

Die EP 06 21 133 A1 lehrt, die Zylinder einer Druckeinheit jeweils mit einem eigenen Elektromotor zu versehen.

Der Erfindung liegt die Aufgabe zugrunde, eine Druckeinheit zu schaffen.

Diese Aufgabe wird erfindungsgemäß durch die Merkmale des kennzeichnenden Teiles des Anspruches 1 gelöst.

In vorteilhafter Weise entfallen bei der erfindungsgemäßen Druckeinheit mechanische Vorrichtungen zum Verstellen der Umfangsregister. Wird mittels des getrennten Antriebes der Plattenzylinder eine Verstellung des Umfangsregister durchgeführt, indem eine Phasenlage der Plattenzylinder relativ zueinander verändert wird, bleibt eine relative Drehwinkellage der Gummizylinder zueinander gleich. Kanäle der Gummizylinder verbleiben relativ zueinander in gleicher Stellung. Eine Stellung eines Kanals eines Plattenzylinders verändert sich zwar zu dem Kanal des zugehörigen Gummizylinders, aber da der Kanal (d.h. ein nichtdruckender Bereich) des Plattenzylinders üblicherweise kleiner ist als der Kanal des zugehörigen Gummizylinders, geht der Kanal des Plattenzylinders nicht über den Bereich des Kanals des Gummizylinders hinaus.
Somit vergrößert sich auch bei Verstellung des Umfangsregisters der nichtdruckende Bereich infolge der Kanäle der Gummizylinder nicht.
Im Vergleich zu Druckeinheiten deren Zylinder jeweils einen eigenen Einzelantrieb aufweisen, ist der Aufwand der elektrischen Ausstattung wesentlich geringer. Zusätzlich kann durch die wahlweise Kopplung eines Plattenzylinders an die Gummizylinder ein zweiter Plattenzylinder beispielsweise für einen Plattenwechsel stillgesetzt werden.

Die Druckeinheit ist in der Zeichnung dargestellt und wird im folgenden näher beschrieben.

Es zeigen
- Fig. 1: eine schematische Darstellung einer Draufsicht einer Druckeinheit eines Ausführungsbeispiels;
- Fig. 2: die schematische Darstellung der Seitenansicht einer Druckeinheit eines Ausführungsbeispiels.

Im vorliegenden Ausführungsbeispiel ist eine Druckeinheit 1 einer Offsetrotationsdruckmaschine in sogenannter Brückenbauweise dargestellt. Diese Druckeinheit 1 wird im wesentlichen von zwei Form- und Übertragungszylindern 2, 3, 4, 6, z. B. Platten- und Gummizylindern 2, 3, 4, 6 gebildet, die paarweise zusammenwirken. Die beiden Gummizylinder 4, 6 bilden in ihrer Berührzone eine Druckstelle 7, in der beispielsweise eine Papierbahn 8 bedruckt wird. Diese Platten- und Gummizylinder 2, 3, 4, 6 sind an beiden Enden mit Zapfen 9, 11- 14, 16-18 versehen, die in Seitengestellen 19, 21 der Offsetrotationsdruckmaschine gelagert sind. Platten- und Gummizylinder 2, 3, 4, 6 sind in bekannter Weise, beispielsweise mittels Exzenterbüchsen, an- und abstellbar angeordnet. Beispielsweise können die Plattenzylinder 2, 3 bezüglich der zugehörigen Gummizylinder 4, 6 an- und abstellbar angeordnet sein. An einer Antriebsseite der Druckeinheit 1 reichen die Zapfen 9, 12, 14, 17 der Platten- und Gummizylinder 2, 3, 4, 6 durch das Seitengestell 19. Die Zapfen 14, 17 der beiden Gummizylinder 4, 6 und des ersten Plattenzylinders 2 sind mit zusammenwirkenden Zahnrädern 22, 23, 24 versehen. Diese drei Zylinder 2, 4, 6 werden von einem gemeinsamen Antrieb 26, einem lagegeregelten Elektromotor 26 angetrieben. Dieser Elektromotor 26 ist beispielsweise direkt an dem ersten Plattenzylinder 2 angeordnet, aber der Antrieb 26 kann auch an jedem beliebigen der drei Zylinder 2, 4, 6 direkt oder indirekt vorgesehen sein.
Der zweite Plattenzylinder 3 ist mit einem eigenen Antrieb 27 versehen, der als lagegeregelter Elektromotor 27 ausgeführt ist.
Der Antrieb 26 der drei Zylinder 2, 4, 6 und der Antrieb 27 des zweiten Plattenzylinders 3 sind zueinander synchronisiert.

Es ist möglich, an einen der beiden Gummizylinder 4, 6 ein drittes Paar Platten- und Gummizylinder anzustellen. Dabei bildet der dritte Gummizylinder mit dem zweiten oder ersten Gummizylinder eine zweite Druckstelle. Auch der dritte Gummizylinder ist dann mit einem Zahnrad versehen. das z. B. in das Zahnrad des zusammenwirkenden Gummizylinders eingreift. Der dritte Gummizylinder ist mechanisch, z. B. formschlüssig an den ersten und zweiten Gummizylinder sowie an den ersten Plattenzylinder gekoppelt.
Der dritte Plattenzylinder ist wiederum mit einem eigenen lagegeregelten Elektromotor versehen,

In einem weiteren Ausführungsbeispiel wirken die Gummizylinder nicht direkt zusammen, sondern es ist ein zusätzlicher Druckzylinder, ein sogenannter Satellitenzylinder, vorgesehen. Mit diesem Druckzylinder bildet jeder angestellte Gummizylinder eine Druckstelle. Dieser Druckzylinder ist vorzugsweise mit einem Zahnrad versehen, das in ein Zahnrad eines Gummizylinders eingreift. Somit ist der Druckzylinder mechanisch, z. B. formschlüssig an einen Gummizylinder gekoppelt. Auch ist es möglich den Druckzylinder mit einem eigenen unabhängigen Antrieb, z. B. einem lagegeregelten Elektromotor zu versehen.

Anstelle der Zahnräder 22, 23, 24 können zur mechanischen Kopplung, z. B. zur formschlüssigen Antriebsverbindung der Zylinder 2, 4, 6 auch andere Mittel, wie z. B. Zahnriemen, vorgesehen sein.

Das Zahnrad 22 des Plattenzylinders 2 kann beispielsweise auch vom Zahnrad 23 des zugehörigen Gummizylinders 4 entkoppelbar sein. Zu diesem Zweck kann das Zahnrad 22 axial verschiebbar auf dem Zapfen 9 des Plattenzylinders 2 gelagert sein, so daß es bezüglich des Zahnrades 23 des Gummizylinders 4 außer Eingriff bringbar ist.
Auf dem Zapfen 12 des zweiten Plattenzylinders 3 kann auch ein Zahnrad 28 angeordnet sein, das wahlweise mit dem Zahnrad 24 des zugeordneten Gummizylinders 6 in Eingriff bringbar ist. Dieses Zahnrad 28 ist dazu verschiebbar auf dem Zapfen 12 des Plattenzylinders 3 gelagert.
Somit ist es möglich, wahlweise einen der beiden Plattenzylinder 2 bzw. 3 an die beiden Gummizylinder 4, 6 mechanisch zu koppeln, d. h. in formschlüssige Antriebsverbindung zu bringen, während der andere Plattenzylinder 2 bzw. 3 von den Gummizylindern 4, 6 entkoppelt ist. Dieser zweite Plattenzylinder 2 bzw. 3 kann von dem zugehörigen Gummizylinder 4 bzw. 6 um beispielsweise einen Plattenwechsel durchzuführen, abgestellt werden und somit stillgesetzt werden, während der andere Plattenzylinder 2 bzw. 3 mit den beiden Gummizylindern 4, 6 die Papierbahn 8 bedruckt.

### Bezugszeichenliste

- 1: Druckeinheit
- 2: Plattenzylinder, Formzylinder (1)
- 3: Plattenzylinder, Formzylinder (1)
- 4: Gummizylinder, Übertragungszylinder (1)
- 5: -
- 6: Gummizylinder, übertragungszylinder (1)
- 7: Druckstelle
- 8: Papierbahn
- 9: Zapfen (2)
- 10: -
- 11: Zapfen (2)
- 12: Zapfen (3)
- 13: Zapfen (3)
- 14: Zapfen (4)
- 15: -
- 16: Zapfen (4)
- 17: Zapfen (6)
- 18: Zapfen (6)
- 19: Seitengestell
- 20: -
- 21: Seitengestell
- 22: Zahnrad (2)
- 23: Zahnrad (4)
- 24: Zahnrad (6)
- 25: -
- 26: Antrieb (2)
- 27: Antrieb (3)
- 28: Zahnrad (3)

## Patentansprüche

1. Druckeinheit (1) mit mindestens zwei Formzylindern (2; 3) und zwei Übertragungszylindern (4; 6), wobei ein Formzylinder (2) und zwei Übertragungszylinder (4; 6) mechanisch gekoppelt sind und von einem ersten Antrieb (26) gemeinsam antreibbar sind, **dadurch gekennzeichnet, daß** der zweite Formzylinder (3) zum Antrieb und zur Verstellung des Umfangsregisters einen zweiten eigenen Antrieb (27) aufweist und keine formschlüssige Antriebsverbindung zu dem zugehörigen Übertragungszylinder (6) aufweist, **daß** der erste Antrieb (26) und der zweite Antrieb (27) jeweils als lagegeregelter Elektromotor (26; 27) ausgebildet sind.

2. Druckeinheit (1) nach Anspruch 1, **dadurch gekennzeichnet, daß** ein dritter Formzylinder und ein dritter Übertragungszylinder vorgesehen sind, **daß** der dritte Übertragungszylinder mit dem ersten (4) oder zweiten Übertragungszylinder (6) zusammenwirkend angeordnet ist und **daß** der dritte Formzylinder einen eigenen dritten Antrieb aufweist und keine formschlüssige Antriebsverbindung zu dem zugehörigen Übertragungszylinder aufweist.

3. Druckeinheit (1) nach Anspruch 1, **dadurch gekennzeichnet, daß** die beiden Übertragungszylinder (4; 6) direkt zusammenwirkend eine Druckstelle (7) bildend angeordnet sind.

4. Druckeinheit (1) nach Anspruch 1, **dadurch gekennzeichnet, daß** die Übertragungszylinder (4; 6) mit einem Druckzylinder zusammenwirkend angeordnet sind.

5. Druckeinheit (1) nach den Ansprüchen 1 und 4, **dadurch gekennzeichnet, daß** der Druckzylinder und die Übertragungszylinder (4; 6) in formschlüssiger Antriebsverbindung stehen.

6. Druckeinheit (1) nach Anspruch 1, **dadurch gekennzeichnet, daß** wahlweise ein Formzylinder (2; 3) in formschlüssige Antriebsverbindung mit den beiden Übertragungszylindern (4; 6) bringbar ist.

7. Druckeinheit (1) nach Anspruch 1, **dadurch gekennzeichnet, daß** jeder der Formzylinder (2; 3) einen eigenen Antrieb (26; 27) aufweist.

## Claims

1. Printing unit (1) having at least two plate cylinders (2; 3) and two transfer cylinders (4; 6), one plate cylinder (2) and two transfer cylinders (4; 6) being coupled mechanically and capable of being driven together by a first drive (26), **characterized in that** in order to drive and adjust the circumferential register, the second plate cylinder (3) has its own, second drive (27) and does not have any form-fitting drive connection to the associated transfer cylinder (6), and that the first drive (26) and the second drive (27) are each designed as a controlled-position electric motor (26; 27).

2. Printing unit (1) according to Claim 1, **characterized in that** a third plate cylinder and a third transfer cylinder are provided, **in that** the third transfer cylinder is arranged to interact with the first (4) or second transfer cylinder (6), and **in that** the third plate cylinder has its own, third drive and does not have any form-fitting drive connection to the associated transfer cylinder.

3. Printing unit (1) according to Claim 1, **characterized in that** the two transfer cylinders (4; 6) are arranged to interact directly, forming a printing point (7).

4. Printing unit (1) according to Claim 1, **characterized in that** the transfer cylinders (4; 6) are arranged to interact with an impression cylinder.

5. Printing unit (1) according to Claims 1 and 4, **characterized in that** the impression cylinder and the transfer cylinders (4; 6) have a form-fitting drive connection.

6. Printing unit (1) according to Claim 1, **characterized in that** a plate cylinder (2; 3) can optionally be brought into a form fitting drive connection with the two transfer cylinders (4; 6).

7. Printing unit (1) according to Claim 1, **characterized in that** each of the plate cylinders (2; 3) has its own drive (26; 27).

## Revendications

1. Unité d'impression (1) comportant au moins deux cylindres porte-formes (2 ; 3) et deux cylindres de transfert (4 ; 6), un cylindre porte-formes (2) et deux cylindres de transfert (4 ; 6) étant couplés mécaniquement et susceptibles d'être entraînés conjointement par un premier entraînement (26), **caractérisée en ce que** le deuxième cylindre porte-formes (3) présente un deuxième entraînement (27) propre, pour assurer l'entraînement et le réglage du repérage périphérique, et ne présente aucune liaison d'entraînement par ajustement de forme envers le cylindre de transfert (6) afférent, **en ce que** le premier entraînement (26) et le deuxième entraînement (27) sont réalisés chacun sous la forme de moteur électrique (26 ; 27) muni d'une régulation de position.

2. Unité d'impression (1) selon la revendication 1, **caractérisée en ce qu'**un troisième cylindre porte-formes et un troisième cylindre de transfert sont prévus, **en ce que** le troisième cylindre de transfert est disposé de façon à coopérer avec le premier (4) ou le deuxième cylindre de transfert (6), et **en ce que** le troisième cylindre porte-formes présente un troisième entraînement propre et aucune liaison d'entraînement par ajustement de forme envers le cylindre de transfert afférent.

3. Unité d'impression (1) selon la revendication 1, **caractérisée en ce que** les deux cylindres de transfert (4 ; 6) sont disposés de façon à former par coopération directe un site d'impression (7).

4. Unité d'impression (1) selon la revendication 1, **caractérisée en ce que** les cylindres de transfert (4 ; 6) sont disposés en coopérant avec un cylindre d'impression.

5. Unité d'impression (1) selon les revendications 1 et 4, **caractérisée en ce que** le cylindre d'impression et le cylindre de transfert (4 ; 6) sont reliés en entraînement par une liaison à ajustement de forme.

6. Unité d'impression (1) selon la revendication 1, **caractérisé en ce que**, au choix, un cylindre porte-formes (2 ; 3) est susceptible d'être placé en liaison d'entraînement par ajustement de forme avec les deux cylindres de transfert (4 ; 6).

7. Unité d'impression (1) selon la revendication 1, **caractérisé en ce que** chaque fois le cylindre porte-formes (2 ; 3) présente un entraînement (26 ; 27) propre.
